# EUROPÄISCHE PATENTSCHRIFT

(11) **EP 2 132 005 B1**
(45) Veröffentlichungstag und Bekanntmachung des Hinweises auf die Patenterteilung: **02.05.2012**
(21) Anmeldenummer: 08708789.6
(22) Anmeldetag: 07.02.2008
(51) Int. Cl.: B25D 16/00

(54) **DREHSCHLAGWERK**
ROTARY PERCUSSION MECHANISM
MÉCANISME ROTOPERCUTANT

(30) Priorität: 28.03.2007 DE 102007014757
(43) Veröffentlichungstag der Anmeldung: 16.12.2009
(73) Patentinhaber: Robert Bosch GmbH, 70442 Stuttgart (DE)
(72) Erfinder: DI NICOLANTONIO, Aldo, CH-4565 Recherswil (CH)
(86) Internationale Anmeldenummer: PCT/EP2008/051509
(87) Internationale Veröffentlichungsnummer: WO 2008/116691

(56) Entgegenhaltungen:
- DE-A1- 1 478 809
- FR-A- 1 057 422
- US-A- 2 049 273
- US-A- 2 940 565

## Beschreibung

### Stand der Technik

Die Erfindung betrifft eine Schlagbohrmaschine nach dem Oberbegriff des Anspruchs 1.

Eine derartige Schlagbohrmaschine ist aus der US 2006/0024141 A1 bekannt. Die bekannte Schlagbohrmaschine weist dabei ein Bremsmittel auf, um beim Bohrbetrieb eine Aktivierung des Drehschlagwerks bereits bei geringer ohne bereits ohne Anpresskraft der Maschine an ein Werkstück zu aktivieren.

Aus der US 2,049,273 ist weiterhin ein Schlagschrauber mit einem Drehschlagwerk bekannt, das ein Drehschlagwerk mit Hammer- und Ambossflächen aufweist, die gegenüber einer orthogonal zur Drehachse verlaufenden Ebene schräg angeordnet sind. Genaue Winkelangaben hinsichtlich der Anordnung der Hammer- und Ambossflächen sind der Schrift jedoch nicht zu entnehmen. Darüber hinaus weist das Drehschlagwerk eines Schlagschraubers üblicherweise eine viel geringere Drehzahl auf als das einer Bohr- oder Schlagbohrmaschine.

Ein weiteres Beispiel für ein derartiges Drehschlagwerk bei einem Drehschlagschrauber ist in der DE 147 88 09 offenbart. Bei Drehschlagantrieben wird zwischen drei Grundtypen, nämlich Nockenschlagwerken, V-Nutenschlagwerken und hydraulischen Impulsschlagwerken unterschieden. Drehschlagwerke ermöglichen die Freisetzung hoher Drehmomente bei relativ geringem Leistungseinsatz auf nahezu rückdrehmomentsfreie Weise. Weiterhin zeichnen sie sich dadurch aus, dass sie die kontinuierliche Leistungsabgabe des Antriebsmotors in einen schlagförmigen Drehimpuls umwandeln, wobei die Energieabgabe des Motors in einem Drehschlaggewicht zwischengespeichert wird und schlagartig mittels eines Impulses hoher Leistungsintensität an einem drehfest auf einer ein Schraubwerkzeug tragenden Werkzeugwelle angeordneten Amboss weitergegeben wird. Ein weiterer Vorteil von Drehschlagwerken ist, dass diese kompakt zu bauen und kostengünstig herstellbar sind.

In Schlagbohrmaschinen werden meist Rastenschlagwerke eingesetzt, die im Gegensatz zum Drehschlagwerk keinen Drehimpuls in Umfangsrichtung auf die Werkzeugwelle erzeugen, sondern ausschließlich einen Verstellimpuls in axialer Richtung. Rastenschlagwerke haben den Vorteil, dass sie äußerst einfach aufgebaut und kostengünstig herstellbar sind. In der Praxis erweisen sich diese jedoch als wenig effektiv (geringe Schlagkraft). Leistungsfähigere mechanische Schlagwerke für Schlagbohrmaschinen sind beispielsweise sogenannte Massenschlagwerke, deren Aufbau jedoch sehr komplex ist und diese daher nur kostenintensiv herstellbar und montierbar sind.

Der Erfindung liegt die Aufgabe zugrunde, eine Schlagbohrmaschine nach dem Oberbegriff des Anspruchs 1 derart weiterzubilden, dass diese bei möglichst einfachem konstruktivem Aufbau einen schlagförmigen Drehimpuls und einen Impuls in der Werkzeuglängsachse ermöglicht, wobei die Impulse bei den üblicherweise zur Anwendung kommenden Werkzeugen und zu bearbeitenden Materialien eine möglichst effektive und werkzeugschonende Bearbeitung ermöglichen sollen. Diese Aufgabe wird bei einer Schlagbohrmaschine mit den Merkmalen des Anspruchs 1 gelöst. Vorteilhafte Weiterbildungen der Erfindung sind in den Unteransprüchen angegeben.

Das Drehschlagwerk lässt sich mit allen bekannten Verstellmechanismen, wie beispielsweise einem Nocken-Mechanismus, einem Schrägnuten-Mechanismus, insbesondere einem V-Nuten-Mechanismus ausbilden.

Von Vorteil ist eine Ausführungsform, bei der bei einer erhöhten Drehmomentanforderung durch das Werkzeug bzw. durch die Werkzeugwelle und einer damit verbundenen Drehgeschwindigkeitsreduzierung der Werkzeugwelle mittels eines Verstellmechanismus eine Relativbewegung zwischen dem Drehschlaggewicht und dem Amboss, der bevorzugt dauerhaft drehmomentübertragend mit der Werkzeugwelle gekoppelt ist, insbesondere drehfest mit dieser verbunden ist, in axialer sowie in Umfangsrichtung bewirkt, wodurch aus der Drehbewegung des Drehschlaggewichtes heraus eine Kollision zwischen der Hammerfläche und der Ambossfläche provoziert wird. Bevorzugt ist die werkzeugwelle derart, insbesondere zwischen zwei Axialanschlägen, axial verstellbar, dass durch einen Drehschlag eine Axialverstellung des Werkzeugs um mindestens zwei, vorzugsweise mindestens drei, insbesondere mindestens fünf Millimeter, oder mehr resultiert.

Neben einer ebenen Ausbildung der Ambossfläche und/oder der Hammerfläche ist auch eine gekrümmte Ausbildung denkbar, wobei bevorzugt die Hammerfläche und die korrespondierende Ambossfläche in die gleiche Richtung und mit dem gleichen Krümmungsradius gekrümmt sind, also zumindest näherungsweise formkongruent ausgebildet sind.

Zur Erhöhung der Schlagfrequenz ist mit Vorteil vorgesehen, dass der Amboss mehrere in die gleiche Richtung geneigte Ambossflächen und/oder das Drehschlaggewicht mehrere in die gleiche Richtung geneigte Hammerflächen aufweist.

Um sowohl bei einem in eine linke Drehrichtung angetriebenen Drehschlaggewicht als auch bei einem in eine rechte Drehrichtung angetriebenen Drehschlaggewicht eine Schlagwirkung in axialer Richtung, d.h. einen Schlagimpuls auf die Werkzeugwelle in axialer Richtung, zu realisieren, ist es von Vorteil, wenn der Amboss zumindest zwei in einander entgegengesetzte Richtungen geneigte Ambossflächen und/oder das Drehschlaggewicht zumindest zwei in einander entgegengesetzte Richtungen geneigte Hammerflächen aufweist. Bevorzugt befinden sich beide einander entgegengesetzt geneigte Ambossflächen sowie beide einander entgegengesetzt geneigte Hammerflächen an jeweils einem Axialvorsprung des Ambosses bzw. des Drehschlaggewichts.
Mit Vorteil ist eine weitere Ausgestaltungsform des Drehschlagwerks, bei der der Verstellmechanismus blockierbar bzw. überbrückbar ist, bevorzugt derart, dass bei einer erhöhten Drehmomentanforderung durch die Werkzeugwelle kein Schlagimpuls ausgelöst wird. Durch diese Weiterbildung ist es möglich, ein mit dem Drehschlagwerk ausgestattetes Elektrowerkzeug im reinen Bohrbetrieb (reiner Drehbetrieb) ohne Hammerbetätigung einzusetzen.

Von Vorteil ist eine Konstruktion, bei der die Werkzeugwelle, insbesondere zusammen mit dem Amboss mittels einer, insbesondere als Schraubenfeder ausgebildeten, Feder in Richtung auf einen Axialanschlag federkraftbeaufschlagt ist, wobei der Axialanschlag bevorzugt an dem dem freien Ende der Werkzeugwelle gegenüberliegenden Ende angeordnet ist. Die Feder dient dabei als Rückstellfeder zum Verstellen der Werkzeugwelle in ihre Ausgangsposition nach vollführter Axialbewegung.

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Fig. 1: ein ausschließlich für den Linkslauf konfiguriertes Drehschlagwerk mit einem als Nockenmechanismus ausgebildeten Verstellmechanismus in einer Position zu Beginn einer erhöhten Drehmomentanforderung durch eine Werkzeugwelle,
- Fig. 2: das Drehschlagwerk gemäß Fig. 1 in einer Position, in der das Drehschlaggewicht mit seiner Hammerfläche einen Schlag in Umfangsrichtung gegen eine Ambossfläche des drehfest mit der Werkzeugwelle verbundenen Ambosses ausübt, und
- Fig. 3: eine schematische Darstellung wesentlicher Komponenten eines Drehschlagwerkes, welches sowohl bei einer linken als auch bei einer rechten Drehrichtung Drehschläge mit einer Axialkraftkomponente ausführen kann.

### Ausführungsformen der Erfindung

In den Figuren sind gleiche Bauteile und Bauteile mit der gleichen Funktion mit den gleichen Bezugszeichen gekennzeichnet.

In den Figuren ist ein als Nockenschlagwerk ausgebildetes Drehschlagwerk gezeigt. Alternativ kann das Drehschlagwerk auch als Schrägnuten-, insbesondere V-Nutenschlagwerk, oder als Impulsschlagwerk ausgebildet werden. Weitere Steuer- bzw. Verstellmechanismen sind ebenfalls denkbar. Die Ausbildung des Drehschlagwerks als V-Nuten-Schlagwerk hätte den Vorteil, dass die in dem Drehschlaggewicht gespeicherte Energie quasi frei vom Antriebsmotor von einer Feder in Drahtrichtung beschleunigen kann. Bei einem im Folgenden exemplarisch beschriebenen Nockenschlagwerk wird ein Teil der gespeicherten Energie zur Beschleunigung des Antriebsmotors verwendet.

Das in Fig. 1 gezeigte Drehschlagwerk 1 umfasst eine Werkzeugwelle 2, an deren in der Zeichnungsebene oberen, freien Ende beispielsweise ein Bohrfutter mit einem Bohrerwerkzeug angeordnet ist. Koaxial zu einer mit der Werkzeugwelle 2 fluchtenden und mit der Werkzeugwelle 2 formschlüssig verbundenen Nockenwelle 19 ist ein Drehschlaggewicht 3 angeordnet, das mit einer äußeren Längsverzahnung 4 versehen ist. Mittels eines nicht gezeigten Antriebsmotors, dessen Motorwelle mit einer zur Längsverzahnung 4 formkongruenten Längsverzahnung ausgebildet ist, die mit der Längsverzahnung 4 des Drehschlaggewichts 3 in Eingriff steht (nicht gezeigt), wird das Drehschlaggewicht 3 in Pfeilrichtung 5 (linksdrehend) angetrieben.

Auf der Nockenwelle 18 sitzt drehfest eine Nockenscheibe 6 mit Nocken 7. Über eine Kugel 8 stützt sich das Drehschlaggewicht 3 an der Nockenscheibe 6 ab, wobei das Drehschlaggewicht 3 mittels einer Rückstellfeder 9, die sich einenends an einem drehfest auf der Werkzeugwelle 2 angeordneten Amboss 10 (Ambossscheibe) und anderenends an einer Ringschulter 11 des Drehschlaggewichtes 3 abstützt in axialer Richtung auf die Nockenscheibe 6 federkraftbeaufschlagt.

Solange die Werkzeugwelle 2 (mit Bohrwerkzeug) keinen größeren Widerstand bietet, reicht die Vorspannkraft der Rückstellfeder 9 aus, dass das Drehschlaggewicht 3 über die Kugel 8 die Nockenscheibe 6 und damit die Nockenwelle 18 und somit die Werkzeugwelle 2 in Pfeilrichtung 12 dreht (Linksdrehrichtung). Dabei drehen Drehschlaggewicht 3, Werkzeugwelle 2 und Nockenwelle 18 um eine gemeinsame Drehachse 13.

Steigt der Widerstand beim Bohren an, erhöht sich also die Drehmomentanforderung der Werkzeugwelle 2, dann reduziert sich die Rotationsgeschwindigkeit der Werkzeugwelle 2 und aufgrund des Formschlusses mit der Nockenwelle 18, auch die Rotationsgeschwindigkeit der Nockenwelle 18, wodurch diese ggf. sogar zum Stillstand kommen. Das angetriebene, weiterdrehende Drehschlaggewicht 3 wird durch Abwälzen der Kugel 8 über die Nocke 7 gegen die Federkraft der Rückstellfeder 9 auf der Nockenwelle 18 nach vorne in Pfeilrichtung 19 gedrückt. Erreicht dabei die Kugel 8 die vordere Kante 14 des Nockens 7, schlägt eine schräge Hammerfläche 15 des Drehschlaggewichtes 3 auf eine Ambossfläche 16 des Ambosses 10. Die Hammerfläche 15 ist gegenüber einer orthogonal zur Drehachse 13 und durch den Amboss 10 verlaufenden Ebene E um etwa 45° geneigt. Die Ambosfläche schließt mit der Ebene E ein Winkel β = 180° - 45° = 135° ein. Durch die Neigung der Flächen 15, 16 erfährt der Amboss 10 und damit die Werkzeugwelle 2 nicht nur einen Drehimpuls in Umfangsrichtung (Pfeilrichtungen 5, 12), sondern auch in axialer Richtung 17, wodurch die Werkzeugwelle 2 in axialer Richtung 17 verstellt wird und somit auf das zu bearbeitende Werkstück ein Axialschlag ausgeübt wird.

Der Formschluss zwischen Nockenwelle 18 und Werkzeugwelle 2 ist dabei bevorzugt derart ausgebildet, dass sich der Formschluss bei der Axialbewegung der Werkzeugwelle 2 und der axial unterschiedlich gelagerten Nockenwelle 18 nicht löst.

Nach vollführtem Schlag werden das Drehschlaggewicht 3 und die Kugel 8 durch die Rückstellfeder 9 an der Rückseite 20 des Nockens 7 auf der Nockenscheibe 6 der Nockenwelle 18 wieder zurückgedrückt, so dass die Hammerfläche 15 sich an der Ambossfläche 16 vorbei drehen kann. Nach einer Umdrehung (bei einem Ein-Nocken-Schlagwerk) trifft das Drehschlaggewicht 3 wieder mittels seiner Kugel 8 auf die Nocke 7 der Nockenwelle 18, wodurch sich die beschriebene Folgesequenz wiederholt.

In Fig. 2 ist gezeigt, wie die unter einem Winkel α von etwa 45° zur Ebene E geneigte Hammerfläche 15 und die zur Ebene E unter einem Winkel β von etwa 135° geneigte Ambossfläche 16 aneinander schlagen.

In Fig. 3 ist lediglich ein Ausschnitt der Werkzeugwelle 2 mit Amboss 10 sowie ein Ausschnitt des Drehschlaggewichtes 3 gezeigt. Zu erkennen ist, dass das Drehschlaggewicht 3 zwei einander entgegengesetzt geneigte Hammerflächen 15 aufweist, die beide mit der Ebene E einen Winkel α von etwa 65° einschließen. Entsprechend ist der Amboss 10 mit zwei einander entgegengesetzt geneigten Hammerflächen 16 versehen, die mit der Ebene E jeweils einen Winkel β von etwa 115° aufspannen. Dabei gilt die Winkelbeziehung α = 180° - β. Das gezeigte Drehschlagwerk 1 kann sowohl links- als auch rechtsdrehend einen axialen Schlagimpuls auf die Werkzeugwelle 2 erzeugend betrieben werden.

## Patentansprüche

1. Schlagbohrmaschine mit einer Werkzeugwelle (2), an deren freien Ende ein Bohrfutter angeordnet ist, und mit einem Drehschlagwerk mit einem antreibbaren Drehschlaggewicht (3) mit mindestens einer Hammerfläche (15), und mit einem mit dem Drehschlaggewicht (3) um eine gemeinsame Drehachse (13) rotierbaren sowie mit der Werkzeugwelle (2) drehmomentübertagend wirkverbundenen Amboss (10) mit mindestens einer Ambossfläche (16), auf die die Hammerfläche (15) in Umfangsrichtung schlagend einwirkend angeordnet ist, wobei die Werkzeugwelle (2) axial verstellbar gelagert ist, und wobei die Ambossfläche (15) und/oder die Hammerfläche (16) derart ausgerichtet und/oder ausgebildet sind/ist, dass durch einen Schlag der Hammerfläche (15) auf die Ambossfläche (16) neben einem Drehimpuls auf die Werkzeugwelle (2) in Umfangsrichtung eine Verstellung der Werkzeugwelle (2) in Axialrichtung (17) resultiert, **dadurch gekennzeichnet, dass** die Hammerfläche (15) gegenüber einer orthogonal zur Drehachse (13) verlaufenden Ebene (E) unter einem Winkel (α) zwischen 35° und 55°, bevorzugt etwa 45° , geneigt ist.

2. Schlagbohrmaschine nach Anspruch 1, **dadurch gekennzeichnet, dass** das Drehschlagwerk (1) mit einem eine Rückstellfeder (9) aufweisenden Verstellmechanismus versehen ist, der bei einer erhöhten Drehmomentanforderung der Werkzeugwelle (2) unter Spannung der Rückstellfeder (9) zwischen dem Drehschlaggewicht (3) und dem Amboss (10) eine kombinierte Relativbewegung in axialer sowie in Umfangsrichtung und in der Folge die Schlagwirkung der Hammerfläche (15) in Umfangsrichtung auf die Ambossfläche (16) bewirkend ausgebildet ist.

3. Schlagbohrmaschine nach einem der vorhergehenden Ansprüche, **dadurch gekennzeichnet, dass** der Amboss (10) mehrere in die gleiche Richtung geneigte Ambossflächen (16) und/oder das Drehschlaggewicht (3) mehrere in die gleiche Richtung geneigte Hammerflächen (15) aufweist.

4. Schlagbohrmaschine nach einem der vorhergehenden Ansprüche, **dadurch gekennzeichnet, dass** der Amboss (10) zumindest zwei in einander entgegengesetzte Richtungen geneigte Ambossflächen (16) und/oder das Drehschlaggewicht (3) zumindest zwei in einander entgegengesetzte Richtungen geneigte Hammerflächen (15) aufweist.

5. Schlagbohrmaschine nach einem der vorhergehenden Ansprüche, **dadurch gekennzeichnet, dass** die Werkzeugwelle (2) mittels einer Feder in Richtung einer Nockenwelle (18) federkraftbeaufschlagt ist.

## Claims

1. Percussion drilling machine having a tool shaft (2), at the free end of which a drill chuck is arranged, and having a rotary percussion mechanism having a drivable rotary percussion weight (3) having at least one hammer surface (15), and having an anvil (10) which is rotatable together with the rotary percussion weight (3) about a common rotation axis (13), is operatively connected to the tool shaft (2) so as to transmit torque and has at least one anvil surface (16) on which the hammer surface (15) is arranged so as to act in a percussive manner in the circumferential direction, wherein the tool shaft (2) is mounted in an axially adjustable manner, and wherein the anvil surface (16) and/or the hammer surface (15) are/is oriented and/or formed such that an impact of the hammer surface (15) on the anvil surface (16) results, in addition to a rotary impulse on the tool shaft (2) in the circumferential direction, in an adjustment of the tool shaft (2) in the axial direction (17), **characterized in that** the hammer surface (15) is inclined at an angle (α) of between 35° and 55°, preferably around 45°, to a plane (E) extending orthogonally to the rotation axis (13).

2. Percussion drilling machine according to Claim 1, **characterized in that** the rotary percussion mechanism (1) is provided with an adjusting mechanism having a restoring spring (9), said adjusting mechanism being formed to bring about a combined relative movement in the axial and in the circumferential direction and consequently the percussive action of the hammer surface (15) on the anvil surface (16) in the circumferential direction in the event of an increased torque requirement of the tool shaft (2) loaded by the restoring spring (9) between the rotary percussion weight (3) and the anvil (10).

3. Percussion drilling machine according to one of the preceding claims, **characterized in that** the anvil (10) has a plurality of anvil surfaces (16) that are inclined in the same direction and/or the rotary percussion weight (3) has a plurality of hammer surfaces (15) that are inclined in the same direction.

4. Percussion drilling machine according to one of the preceding claims, **characterized in that** the anvil (10) has at least two anvil surfaces (16) that are inclined in opposite directions to one another and/or the rotary percussion weight (3) has at least two hammer surfaces (15) that are inclined in opposite directions to one another.

5. Percussion drilling machine according to one of the preceding claims, **characterized in that** the tool shaft (2) is spring-loaded by a spring in the direction of a camshaft (18).

## Revendications

1. Perceuse à percussion comprenant un arbre d'outil (2), à l'extrémité libre duquel est disposé un mandrin de perçage, et comprenant un mécanisme de roto-percussion avec un poids de roto-percussion (3) pouvant être entraîné, avec au moins une surface de marteau (15), et comprenant une enclume (10) connectée fonctionnellement avec le poids de roto-percussion (3) de manière à pouvoir tourner autour d'un axe de rotation commun (13) et connectée fonctionnellement en transmettant le couple avec l'arbre d'outil (2), laquelle enclume présente au moins une surface d'enclume (16), sur laquelle la surface de marteau (15) est disposée de manière à agir par percussion dans la direction périphérique, l'arbre d'outil (2) étant monté de manière déplaçable axialement, et la surface d'enclume (16) et/ou la surface de marteau (15) étant orientées et/ou réalisées de telle sorte que par une percussion de la surface de marteau (15) sur la surface d'enclume (16), il en résulte, en plus d'une impulsion de rotation sur l'arbre d'outil (2) dans la direction périphérique, un déplacement de l'arbre d'outil (2) dans la direction axiale (17), **caractérisée en ce que** la surface de marteau (15) est inclinée par rapport à un plan (E) s'étendant perpendiculairement à l'axe de rotation (13), suivant un angle (α) compris entre 35° et 55°, de préférence d'environ 45°.

2. Perceuse à percussion selon la revendication 1, **caractérisée en ce que** le mécanisme de roto-percussion (1) est muni d'un mécanisme de déplacement présentant un ressort de rappel (9), lequel est réalisé, en cas de demande de couple accrue de l'arbre d'outil (2) sous la contrainte du ressort de rappel (9) entre le poids de roto-percussion (3) et l'enclume (10), pour provoquer un mouvement relatif combiné dans la direction axiale et la direction périphérique et pour provoquer par conséquent l'effet de percussion de la surface de marteau (15) dans la direction périphérique sur la surface d'enclume (16).

3. Perceuse à percussion selon l'une quelconque des revendications précédentes, **caractérisée en ce que** l'enclume (10) présente plusieurs surfaces d'enclume (16) inclinées dans la même direction et/ou le poids de roto-percussion (3) présente plusieurs surfaces de marteau (15) inclinées dans la même direction.

4. Perceuse à percussion selon l'une quelconque des revendications précédentes, **caractérisée en ce que** l'enclume (10) présente au moins deux surfaces d'enclume (16) inclinées dans des directions opposées et/ou le poids de roto-percussion (3) présente au moins deux surfaces de marteau (15) inclinées dans des directions opposées.

5. Perceuse à percussion selon l'une quelconque des revendications précédentes, **caractérisée en ce que** l'arbre d'outil (2) est sollicité par la force d'un ressort au moyen d'un ressort dans la direction d'un arbre à came (18).
